# EUROPÄISCHE PATENTSCHRIFT

(11) **EP 0 686 559 B1**
(45) Veröffentlichungstag und Bekanntmachung des Hinweises auf die Patenterteilung: **11.11.1998**
(21) Anmeldenummer: 94108747.0
(22) Anmeldetag: 08.06.1994
(51) Int. Cl.: B65B 31/02

(54) **Gerät zum luftdichten Verschliessen eines Gefässes**
Apparatus for air-proof closing of a container
Appareil pour la fermeture hermétique d'un conteneur

(43) Veröffentlichungstag der Anmeldung: 13.12.1995
(73) Patentinhaber: MEVAC VAKUUM-VERPACKUNGSMASCHINEN GmbH, D-63741 Aschaffenburg (DE)
(72) Erfinder: Hein, Günter, D-63741 Aschaffenburg (DE)
(74) Vertreter: Pöhner, Wilfried Anton, Dr.

(56) Entgegenhaltungen:
- FR-A- 1 013 066

## Beschreibung

Die Erfindung bezieht sich auf ein Gerät zum luftdichten verschließen eines Gefäßes mit Deckel und Gefäßdichtung durch Erzeugen eines Vakuums gemäß Oberbegriff des Anspruches 1.

Es ist allgemein bekannt, Lebensmittel dadurch zu konservieren, daß sie in ein Vakuum eingeschlossen werden. Neben dem Einschweißen in Folie für Lebensmittel relativ fester Konsistenz ist vor allen Dingen das Konservieren von Konfitüre, Kompott o.ä. in Einmachgläsern geläufig. Die herkömmliche Methode in den Einmachgläsern ein Vakuum zu erzeugen, besteht darin, die erhitzte Konfitüre in das Einmachglas einzufüllen, das sogleich mit einer Gefäßdichtung und einem Deckel verschlossen wird. Die sich abkühlende Konfitüre beansprucht weniger Volumen, wodurch im Glas ein unterdruck entsteht, der den Deckel fest gegen die Gefäßdichtung drückt. Diese Methode hat jedoch nur Erfolg, wenn die Gefäßdichtung von Anfang an das Einmachglas abdichtet, weil sonst der entstehende Unterdruck durch einströmende Luft ausgeglichen wird. Das Abdichtvermögen der Gefäßdichtung ist jedoch in dieser Phase am wenigsten ausgeprägt, weil der Druckunterschied zwischen der Außenluft und dem Inneren des Einmachglases am geringsten ist. Je höher der Druckunterschied ist, desto besser dichtet die Gefäßdichtung ab. Es kommt also darauf an, bereits zu Beginn der Abkühlungsphase eine luftdichte Abschließung zu gewährleisten, was bei dieser herkömmlichen Methode nicht immer gegeben ist. Ein weiterer Nachteil ist, daß das Lebensmittel oft über das zum eigentlichen Zubereiten notwendige Maß erhitzt werden muß, damit durch das anschließende Abkühlen der für das Konservieren notwendige Unterdruck erreicht wird. Dadurch wird der Gehalt der Lebensmittel vermindert, weil durch das starke Erhitzen wichtige Bestandteile des Lebensmittels (z.B. Vitamine) zerstört werden.

Es sind auch Verfahren bekannt, bei denen Gefäße mit Abdichtgummi und Deckel, die bereits das zu konservierende Lebensmittel enthalten, in einen Vakuumraum gestellt werden, in der zunächst ein Unterdruck erzeugt wird und die danach wieder belüftet wird. Beim Vermindern des Drucks strömt auch aus dem Einmachglas Luft ab, weil in dieser Phase der Abdichtgummi das Gefäß noch nicht luftdicht abschließt, wogegen beim Belüften der Unterdruck im Einmachglas schon so stark ist, daß das Glas luftdicht ist. Hier liegt aber genau die Schwäche dieser Methode, da bei Beginn des Belüftens analog zur herkömmlichen Erhitzungsmethode noch kein Druckunterschied zwischen dem Inneren des Einmachglases und des übrigen Vakuumraums besteht und somit das Abdichtvermögen am geringsten ist. Die Zuverlässigkeit dieser Methode ist ungenügend, da es immer wieder vorkommt, daß die Gefäßdichtung zu Beginn des Belüftungsvorgangs nicht genügend abdichtet und somit die in das Einmachglas einströmende Luft den Unterdruck ausgleicht.

Aus der FR-A-1013066 ist die Verwendung einer zweigeteilten Kammer bekannt, die über eine Membrane getrennt sind, wobei die eine Kammer zur Aufnahme des zu verschließenden Gefäßes ausgebildet ist und beide Kammern unabhängig voneinander mit einer Evakuierungsvorrichtung oder mit der Atmosphäre in Verbindung bringbar sind. Die Dimensionierung erfolgt in der Weise, daß bei Evakuierung der das zu verschließende Gefäß aufzunehmenden Kammer die Membrane aufgrund der herrschenden Druckdifferenz gegen den Deckel und diesen wiederum gegen die Gefäßdichtung und das Gefäß selbst preßt und mit Beendigung des Evakuierungsvorganges der Deckel von der Membran freigegeben wird. Hierbei liegt die Membran von oben her und großflächig sich über die Stirnseite und den Randbereich erstreckend an.

Dagegen liegt der Erfindung das Problem zugrunde, ein gattungsgemäßes Gerät so auszugestalten, daß zu Beginn des Belüftungsvorgangs auch ein Gefäß geringeren Durchmessers zuverlässig abgedichtet ist.

Erfindungsgemäß wird die Aufgabe dadurch gelöst, daß die Gefäßkammer eine Anpreßvorrichtung beinhaltet, die aus einem im wesentlichen zylindrischen Bolzen besteht, wobei ein Teil des Zylindermantels des Bolzens von einer an der Wandung des Vakuumraumes befestigten Führung umschlossen wird und der Bolzen entlang seiner Rotationsachse bewegbar ist, durch eine Feder mit einer an seinem einen Ende angebrachten Scheibe an die Membran gepreßt wird und an seinem gegenüberliegenden Ende einen Anpreßkopf aufweist.

Zunächst besteht der Vakuumraum aus zwei Kammern, die durch eine luftdichte und dehnbare Membran getrennt sind, wobei die Gefäßkammer zur Aufnahme des Gefäßes bestimmt ist und die Anpreßkammer zur Erzeugung eines Druckgefälles im Vakuumraum zwischen Anpreßkammer und Gefäßkammer dient, welches dadurch erreicht wird, daß der Druck in den beiden Kammern unabhängig voneinander eingestellt werden kann. So kann sowohl die Anpreßkammer als auch die Gefäßkammer entweder mit der Außenluft oder mit der Vakuumpumpe verbunden werden. Durch das Druckgefälle wölbt sich die Membran und preßt den Deckels auf das Gefäß. Bevor also die Gefäßkammer belüftet wird, wird der Anpreßraum auf Außendruck gebracht, wodurch wegen des Drucks auf den Deckel gewährleistet wird, daß auch in der Anfangsphase der Belüftung der Gefäßkammer das Gefäß luftdicht abgeschlossen ist und das Vakuum erhalten bleibt. Damit die Anpreßkraft auch auf Gefäße geringeren Durchmessers vollständig übertragen werden kann und eine möglichst große Stirnfläche des Deckels auch bei in unterer Position befindlicher Membran dem erhöhten und damit der Schließung des Deckels bewirkenden Druck dargeboten wird (je größer die beaufschlagte Fläche des Deckels um so größer ist die Anpreßkraft), wird eine Anpreßvorrichtung eingesetzt, deren Scheibe möglichst flächendeckend an der Membran anliegt, wodurch die Anpreßkraft auf die Scheibe übertragen wird, welche mit einem senkrecht zum Deckel des Gefäßes bewegbaren Bolzen verbunden ist, der an seinem anderen Ende mit einem Anpreßknopf abschließt, welcher die Kraft schließlich auf den Deckel überträgt. Durch eine Feder wird eine Rückstellkraft verwirklicht, was dazu führt, daß beim Druckausgleich zwischen den beiden Kammern der Deckel wieder freigegeben wird und das Gefäß entnommen werden kann.

Die Ventile sind zweckmäßigerweise als Dreiwegeventile ausgeführt, wobei sich jeweils ein Ventil in der Zuführung zur Gefäßkammer und zur Anpreßkammer befindet. Sie können jeweils so geschalten werden, daß entweder die Verbindung von der Kammer zur Außenluft oder von der Kammer zur Vakuumpunpe geöffnet ist.

In einer sinnvollen Ausgestaltung der Erfindung geschieht die Steuerung der Ventile automatisch. Bei Beginn eines Arbeitszyklusses sind die Ventile so geschalten, daß sowohl die Gefäßkammer als auch die Anpreßkammer mit der Vakuumpumpe verbunden ist. Nach dem Erreichen eines bestimmten Unterdrucks oder nach Ablauf einer bestimmten Zeitspanne wird zunächst die Anpreßkammer belüftet, wodurch sich wegen des entstehenden Druckgefälles zwischen den beiden Kammern die Membran wölbt und den Deckel des Gefäßes festpreßt. Ist dies geschehen, wird auch das Ventil zur Gefäßkammer mit der Außenluft verbunden und somit auch diese Kammer belüftet.

Sinnvollerweise weist das Gerät zur Kontrolle der Steuerung oder zum Feststellen des Enddrucks bei Handbetrieb ein Vakuummeter auf, das die Differenz zwischen dem Außendruck und dem Druck in dem Vakuumraum mißt.

Eine zweckmäßige Verwendung des Geräts besteht darin, daß das mit Lebensmittel gefüllte Gefäß samt Dichtung und Deckel in die Gefäßkammer eingesetzt wird, so daß der Anpreßdruck auf den Deckel wirken kann, also nicht zu weit von der Anpreßvorrichtung entfernt und im wesentlichen senkrecht zur Wirkungsrichtung der Anpreßkraft. Die günstige Position kann gegebenenfalls mittels Distanzeinsätzen eingestellt werden. Danach wird der Vakuumraum abgedichtet und ein Unterdruck in beiden Kammern erzeugt. Bei Erreichen des Enddrucks oder bei Ausführungsformen ohne Vakuummeter nach Überschreiten einer Zeitgrenze wird zunächst die Anpreßkammer belüftet, wodurch sich wegen des entstehenden Druckunterschiedes die Membran wölbt und über die Anpreßvorrichtung Kraft auf den Deckel des Gefäßes ausübt. Dadurch wird das Gefäß zuverlässig abgedichtet, auch wenn noch kein Druckunterschied zwischen seinem Inneren und der Gefäßkammer besteht. Ist das Aufpressen des Deckels erfolgt, so kann schließlich auch die Gefäßkammer belüftet werden. Der Druck zwischen den beiden Kammern gleicht sich dadurch wieder aus, die Membran entspannt sich und die Anpreßvorrichtung wird durch die Feder in die Ausgangsposition gebracht und gibt den Deckel frei. Das Gefäß kann nun aus dem Vakuumraum entnommen werden.

Weitere Einzelheiten, Merkmale und Vorteile der Erfindung lassen sich dem nachfolgenden Beschreibungsteil entnehmen, in dem anhand der Zeichnung ein Ausführungsbeispiel der Erfindung näher erläutert wird. Die Zeichnung zeigt eine schematische Darstellung des Gerätes im Längsschnitt.

Das Gefäß (1) mit Deckel (2) und Gefäßdichtung (3) steht auf einem Distanzeinsatz (4) in einem Vakuumraum (5), welcher im Längsschnitt rechteckig erscheint und in Wirklichkeit vorzugsweise ein Kreiszylinder ist. Der Vakuumraum (5) weist eine waagrechte Schnittebene (6) auf, wodurch der obere Teil vom unteren abgehoben und das Gefäß (1) entnommen werden kann. Die Schnittebene (6) ist durch eine Dichtung (7) abgedichtet. Im oberen Teil des Vakuumraums (5) ist die Membran (8) in ausgewölbtem Zustand gezeichnet. Sie ist nahe der seitlichen Innenwand des Vakuumraums an der oberen Innenwand befestigt. Über ihr befindet sich die Anpreßkammer (9) und unter ihr die das Gefäß (1) enthaltende Gefäßkammer (10), die außerdem eine Anpreßvorrichtung aufweist, die mit ihrer Scheibe (12) an der Membran (8) anliegt. An der Scheibe (12) ist ein zylindrischer, vertikal in einer Führung (13) verlaufender Bolzen (14) angebracht, der an seinem unteren Ende mit einem auf den Deckel (2) des Gefäßes (1) preßenden Anpreßkopf (15) abschließt. Zwischen der Führung (13) und der Scheibe (12) ist koaxial zum Bolzen (14) eine Feder (16) eingespannt, deren Federkraft gegen die Membran (8) drückt.

In der Mitte der oberen Wand des Vakuumraums (5) besitzt die Anpreßkammer (9) einen Schlauchanschluß (17). Jener für die Gefäßkammer (10) ist am äußersten linken Rand dieser oberen Wand angebracht. Beide Schlauchanschlüsse (17) sind über Verbindungsschläuche (18) mit der Vakuumpumpe (19) verbunden, wobei der Verbindungsschlauch (18) zur Gefäßkammer (10) als auch der Verbindungsschlauch (18) zur Anpreßkammer (9) ein Ventil (20) beinhaltet, womit die beiden Kammern (9, 10) unabhängig voneinander entweder mit der Vakuumpumpe (19) oder mit der Außenluft verbunden werden können. Zwischen den Ventilen (20) und der Vakuumpumpe (19) sind die Verbindungsschläuche (18) zu einem einzigen zusammengeführt.

## Patentansprüche

1. Gerät zum luftdichten Verschließen eines Gefäßes (1) mit Deckel (2) und Gefäßdichtung (3) durch Erzeugen eines Vakuums, insbesondere zum Konservieren von Lebensmitteln, bestehend aus einer Evakuierungsvorrichtung, die eine Vakuumpumpe (19), Verbindungsschläuche (18) oder Verbindungsrohre mit Ventilen (20) umfaßt, und einem von außen mit dem Gefäß beschickbaren, luftdicht verschließbaren Vakuumraum (5), wobei der Vakuumraum (5) durch eine luftundurchlässige und dehnbare Membran (8) in eine Gefäßkammer (10) und eine Anpreßkammer (9) unterteilt ist, wobei jeder der Kammern (9, 10) ein Schlauchanschluß (17) zugeordnet ist und die Gefäßkammer (10) den beschickbaren Teil des Vakuumraums (5) darstellt,
die beiden Schlauchanschlüsse (17) luftdicht über die Verbindungsrohre bzw. Verbindungsschläuche (18) mit der Vakuumpumpe (19) verbunden sind, über die Ventile (20) ein luftdurchlässiger Kanal von der Gefäßkammer (10) und unabhängig davon von der Anpreßkammer (9) entweder zur Außenluft oder zur Vakuumpumpe (19) herstellbar ist, **dadurch gekennzeichnet,** daß die Gefäßkammer (10) eine Anpreßvorrichtung beinhaltet, die aus einem im wesentlichen zylindrischen Bolzen (14) besteht, wobei ein Teil des Zylindermantels des Bolzens (14) von einer an der Wandung des Vakuumraumes befestigten Führung (13) umschlossen wird und der Bolzen (14) entlang seiner Rotationsachse bewegbar ist, durch eine Feder (16) mit einer an seinem einen Ende angebrachten Scheibe (12) an die Membran (8) gepreßt wird und an seinem gegenüberliegenden Ende einen Anpreßkopf (15) aufweist.

2. Gerät nach Anspruch 1, **dadurch gekennzeichnet**, daß als Ventile (20) jeweils ein Dreiwegeventil mit drei Anschlüssen Verwendung findet, wobei ein luftdurchlässiger Kanal zwischen zwei Anschlüssen schaltbar und der dritte dabei abgesperrt ist und das eine Ventil mit dem ersten Anschluß an die Gefäßkammer (10), mit dem zweiten an die Vakuumpumpe (19) und mit dem dritten an die Außenluft und das andere Ventil mit dem ersten Anschluß an die Anpreßkammer (9), mit dem zweiten an die Vakuumpumpe (19) und mit dem dritten an die Außenluft angeschlossen ist.

3. Gerät nach einem der vorhergehenden Ansprüche, **gekennzeichnet durch** eine Steuerung, die die Ventile (20) automatisch in der Weise beeinflußt, daß zunächst sowohl die Gefäßkammer (10) als auch die Anpreßkammer (9) mit der Vakuumpumpe (19) verbunden ist und nach Erreichen eines bestimmten Drucks oder nach Ablauf einer bestimmten Zeitspanne zuerst die Anpreßkammer (9) und dann die Gefäßkammer (10) mit der Außenluft verbunden ist.

4. Gerät nach einem der vorhergehenden Ansprüche, **gekennzeichnet durch** ein Vakuummeter, das die Differenz zwischen der Außendruck und dem Druck in der Gefäßkammer (10) mißt.

5. Verwendung des Geräts nach einem der vorhergehenden Ansprüche, **dadurch gekennzeichnet**, daß
- ein Gefäß (1) mit Deckel (2) und Gefäßdichtung (3) in die Gefäßkammer (10) eingesetzt wird, so daß der Deckel (2) senkrecht zur Bewegungsrichtung des Bolzens (14) ausgerichtet ist und daß das Gefäß (1) ggf. mittels Distanzeinsätzen (4) so positioniert wird, daß der Deckel (2) oder Boden des Gefäßes (1) einen geringen Abstand zum Anpreßkopf (15) aufweist,
- der Vakuumraum (5) abgedichtet wird,
- die Vakuumpumpe (19) in Betrieb gesetzt wird,
- der Mechanismus zur Steuerung der Ventile (20) gestartet wird oder bei Handbetrieb die Ventile (20) so geschaltet werden, daß zunächst die Verbindung zwischen Vakuumpumpe (19) und dem Vakuumraum (5) durchgängig ist und bei Erreichen des gewünschten Unterdrucks bzw. nach Überschreiten einer bestimmten Zeitspanne zuerst die Anpreßkammer (9) und dann die Gefäßkammer (10) mit der Außenluft verbunden wird,
- das Gefäß (1) aus dem Vakuumraum (5) entnommen wird.

## Claims

1. Apparatus for the airtight closure of a container (1) having lid (2) and container seal (3) through the creation of a vacuum, in particular for conserving foodstuffs, consisting of an evacuating device, which comprises a vacuum pump (19), connecting hoses (18) or connecting tubes with valves (20), and an airtight, locking vacuum room (5) which can be charged by the apparatus from outside, whereby the vacuum room (5) is divided by a permeable and expandable membrane (8) into a container chamber (10) and a pressure chamber (9), whereby a hose connection (17) is assigned to each of chambers (9, 10) and container chamber (10) represents the chargeable part of the vacuum room (5),
the two hose connections (17) are connected to the vacuum pump (19) so as to be airtight via the connecting tubes or connecting hoses (18), via the valves (20) an air permeable channel is producible from the container chamber (10) and independent thereof from the pressure chamber (9) either to the outside air or to vacuum pump (19), **wherein** said container chamber (10) contains a pressure device, which consists substantially of a cylindrical pin (14), whereby a part of the cylinder jacket of the pin (14) is enclosed by a guide (13) which is affixed to the wall of the vacuum room and pin (14) is movable along its axis of rotation, is pressed on to membrane (8) with a disk (12) that is attached to its end via a spring (16) and has at its opposing end a pressure head (15).

2. Apparatus according to claim 1, **wherein** used as valves (20) there is respectively one three-way valve with three connections, whereby an air-permeable channel is switchable between two connections and at the same time the third is shut off and that one valve with the first connection is connected to container chamber (10), with the second to vacuum pump (19) and with the third is connected to the outer air and the other valve with the first connection is connected to pressure chamber (9), with the second to vacuum pump (19) and with the third to the outer air.

3. Apparatus according to one of the preceding claims, **wherein** a control influences valves (20) automatically in such a way that initially both container chamber (10) as well as pressure chamber (9) are connected to vacuum pump (19) and after reaching a specific pressure or on expiry of a specific time period first pressure chamber (9) and then container chamber (10) is connected to the outer air.

4. Apparatus according to one of the preceding claims, **wherein** a vacuum meter measures the difference between the external pressure and the pressure in container chamber (10).

5. Use of the apparatus according to one of the preceding claims, **wherein**
- a container (1) having lid (2) and container seal (3) is placed into container chamber (10) so that lid (2) is aligned so as to be perpendicular in relation to the direction of movement of pin (14) and container (1) is positioned, where necessary by means of spacer inserts (4), in such a way that lid (2) or the floor of container (1) is at small distance to pressure head (15),
- the vacuum room (5) is sealed,
- the vacuum pump (19) is set into operation,
- the mechanism for controlling valves (20) is started or valves (20) are shifted in manual operation in such a way that initially the connection between vacuum pump (19) and vacuum room (5) is continuous and on reaching the desired negative pressure or after a specific time period first pressure chamber (9) and then container chamber (10) is connected to the outer air,
- the container (1) is removed from vacuum room (5).

## Revendications

1. Appareil permettant de fermer hermétiquement un récipient (1) doté d'un couvercle (2) et d'un joint (3) par création d'un vide, notamment pour conserver les aliments, se composant d'un système d'évacuation comprenant une pompe à vide (19), des flexibles (18) ou des tuyaux de raccordement munis de vannes (20), et d'une chambre à vide (5) pouvant être fermée hermétiquement, la chambre à vide (5) étant divisée en une chambre dans laquelle on place le récipient (10) et une chambre de pression (9), chacune de ces chambres (9, 10) étant dotée d'un raccord de tuyau (17) et la chambre contenant le récipient (10) constituant la partie accessible de la chambre à vide (5),
les deux raccords de tuyau (17) étant hermétiquement reliés à la pompe à vide (19) par l'intermédiaire des tuyaux ou flexibles de raccordement (18), un canal laissant passer l'air pouvant être réalisé entre la chambre contenant le récipient (10) et l'atmosphère ou la pompe à vide (19) au moyen des vannes (20), et indépendamment de cela, entre la chambre de pression (9) et l'atmosphère ou la pompe à vide (19), **caractérisé en ce que** la chambre contenant le récipient (10) renferme un dispositif de pression essentiellement composé d'un pivot cylindrique (14), une partie de l'enveloppe du pivot (14) étant entourée d'une douille de guidage (13) fixée à la paroi de la chambre à vide, et le pivot (14), pouvant se déplacer autour de son axe de rotation, étant poussé contre la membrane (8) par l'intermédiaire d'un disque (12) monté à son extrémité, et étant doté d'une tête (15) qui appuie sur le couvercle du récipient, à l'extrémité opposée.

2. Appareil selon la revendication 1, **caractérisé en ce que** les vannes (20) sont respectivement des vannes à trois voies munies de trois raccords, un canal laissant passer l'air pouvant être réalisé entre deux raccords, le troisième étant fermé, la vanne en question pouvant être reliée à la chambre du récipient (10) par le premier raccord, à la pompe à vide (19) par le deuxième, et à l'atmosphère par le troisième, et l'autre vanne étant reliée à la chambre de pression (9) par le premier raccord, à la pompe à vide (19) par le deuxième et à l'atmosphère par le troisième.

3. Appareil selon l'une quelconque des revendications précédentes, **caractérisé en ce qu'**une commande qui pilote automatiquement les vannes (20) dans la mesure où la chambre du récipient (10) et la chambre de pression (9) sont tout d'abord reliées à la pompe à vide, puis la chambre de pression (9) et ensuite la chambre du récipient (10) sont reliées à l'atmosphère après obtention d'une pression déterminée ou au bout d'un certain temps.

4. Appareil selon l'une quelconque des revendications précédentes, **caractérisé en ce qu'**un manomètre à vide mesure la différence entre la pression extérieure et la pression dans la chambre du récipient (10),

5. Utilisation de l'appareil selon l'une des revendications précédentes, **caractérisée en ce que**
- on place un récipient (1) doté d'un couvercle (2) et d'un joint (3) dans la chambre du récipient (10) de telle sorte que le couvercle (2) soit perpendiculaire au sens de déplacement du pivot (14) et que le cas échéant, le récipient (1) soit positionné au moyen d'inserts (4) afin que le couvercle (2) ou le fond du récipient (1) ne soit pas trop loin de la tête (15),
- on ferme hermétiquement la chambre à vide (5),
- on met la pompe à vide en marche,
- on met le mécanisme de pilotage des vannes (20) en service ou en mode manuel, on les commande de façon à réaliser tout d'abord la liaison entre la pompe à vide (19) et la chambre à vide (5) et de sorte que la chambre de pression (9), puis la chambre du récipient (10) soient reliées à l'atmosphère après obtention de la dépression désirée ou après écoulement d'un certain laps de temps,
- on sort le récipient (1) de la chambre à vide (5).
